# FASCICULE DE BREVET EUROPEEN

(11) **EP 1 330 968 B1**
(45) Date de publication et mention de la délivrance du brevet: **02.05.2007**
(21) Numéro de dépôt: 02293166.1
(22) Date de dépôt: 19.12.2002
(51) Int. Cl.: A45D 40/22, A45D 40/24, A45D 33/00

(54) **Ensemble de conditionnement et d'application d'un produit, notamment d'un produit de maquillage**
Verpackungseinheit zum Aufbewahren und Auftragen eines Produktes, insbesondere eines Schminkproduktes
Packaging unit for storing and applying a product, in particular a make-up product

(30) Priorité: 25.01.2002 FR 0200935
(43) Date de publication de la demande: 30.07.2003
(73) Titulaire: L'ORÉAL, 75008 Paris (FR)
(72) Inventeur: Bourjal, Laure, 92110 Clichy (FR)
(74) Mandataire: Julio, Charlotte

(56) Documents cités:
- DE-U- 8 901 874
- US-B1- 6 298 863

## Description

La présente invention a trait à un boîtier tel qu'utilisé notamment dans le domaine de la cosmétique, pour le conditionnement et l'application de certains produits de maquillage ou de soin, tels que des fards à paupières, des fards à joues, des rouges à lèvres, des mascaras ou des fonds de teints.

D'une manière générale, les produits de maquillage sont appliqués, soit au moyen d'un applicateur, soit directement avec les doigts. L'applicateur, en raison de ses dimensions relativement petites, est parfois difficile à retrouver, en particulier dans un sac à main. En outre, il doit être protégé des poussières ou autres salissures présentes dans le sac à main. A l'inverse, l'applicateur, sur lequel il reste toujours du produit résiduel, ne doit pas souiller le contenu du sac à main. Pour toutes ces raisons, l'applicateur est souvent protégé à l'intérieur d'un compartiment, soit séparé, soit faisant partie d'un ensemble de conditionnement du produit à appliquer, notamment d'un boîtier. Dans ce dernier cas, afin de ne pas augmenter de manière démesurée la taille du boîtier, l'applicateur est souvent de dimensions très petites, ce qui en rend le maniement des plus difficiles.

Si le produit est appliqué directement avec les doigts, la consommatrice doit disposer d'un point d'eau à proximité pour se laver les mains après application.

Dans bon nombre de boîtiers communément utilisés dans le domaine cosmétique, un logement est déposé en regard du réceptacle de produit, et dans lequel est disposé un ou plusieurs applicateurs amovibles dont l'utilisateur se sert pour prélever une dose de produit, avant de l'appliquer, par transfert, à l'endroit souhaité. Généralement, un tel applicateur comprend un organe d'application tel qu'une touffe de fibres, un embout en mousse ou en matériau tissé ou non tissé, éventuellement couvert d'un flocage.

Un tel boîtier de maquillage est décrit, par exemple dans le document FR-A-2 584 582. Les boîtiers de maquillage décrits dans ce document présentent un inconvénient majeur, lié au fait que, après utilisation, l'utilisatrice peut oublier de remettre l'applicateur à l'intérieur du boîtier. Ainsi, lors de l'utilisation suivante, elle ne dispose plus d'aucun moyen pour permettre l'application du produit.

Il a été tenté de résoudre ce problème dans la demande EP-0 960 582 en configurant le couvercle de manière à ce qu'une partie de ce dernier soit constitué du manche de l'applicateur. Ainsi, il n'est pas possible en théorie de refermer l'applicateur sans remettre au préalable l'applicateur en place sur le couvercle. Le verrouillage du boîtier en position fermée se fait par la coopération entre une partie du manche et une partie correspondante du fond du boîtier.

Un inconvénient majeur de cette configuration tient au fait qu'elle oblige à avoir un applicateur relativement large (typiquement, de la largeur du boîtier), et un manche relativement court, du fait que ce dernier ne peut représenter qu'une portion de la longueur du boîtier. Typiquement, la longueur du manche correspond sensiblement à la moitié de la longueur axiale du boîtier.

Or, dans le domaine du maquillage notamment, des applicateurs longs et fins se sont avérés préférables afin d'améliorer la précision du maquillage et de faciliter la prise en main de l'applicateur.

Une problématique similaire existe dans une configuration telle que décrite dans le brevet US 6 073 634.

Un applicateur échantillon d'un produit cosmétique est décrit dans le brevet US 5 031 647. La configuration décrite dans ce document pose problème en particulier dans la manipulation de l'applicateur du fait de sa configuration en deux parties articulées. La précision à l'application s'en trouve affectée sérieusement.

Le brevet US6 298 863 décrit un boîtier comportant un applicateur. Une partie de l'applicateur comprenant l'organe d'application et une première portion de manche est logée à l'intérieur du boîtier. L'autre partie de l'applicateur, comprenant une deuxième portion de manche articulée sur la première, contribue à la fermeture du boîtier et est accessible depuis l'extérieur.

Un boîtier comportant un support sur lequel est présenté un produit cosmétique est décrit dans le document DE 89 01 874. Ce boîtier comporte un couvercle monté sur le support autour d'un pivot. Le support prévoit de stocker un applicateur dans un logement. Pour passer d'une position fermée, dans laquelle le couvercle recouvre le support, à une position ouverte donnant accès au produit, un mouvement de rotation est impliqué au couvercle relativement au support. Ce type de boîtier pose un problème dans la mesure où l'ouverture du couvercle peut avoir lieu de manière non désirée dans la mesure où la position fermée n'est pas verrouillée. De plus, en position fermée, une partie de l'applicateur est accessible depuis une face supérieure du support et crée un bras de levier pour agir sur le couvercle contrairement au mouvement de rotation toléré.

Aussi, est-ce un des objets de la présente invention que de réaliser un ensemble de conditionnement et d'application sous forme d'un boîtier, et qui résolve en tout ou partie les problèmes discutés ci-avant en référence aux dispositifs conventionnels.

C'est en particulier un objet de l'invention que de réaliser un tel boîtier dans lequel les risques d'égarer l'applicateur sont réduits de manière sensible.

C'est un autre objet de l'invention que de réaliser un tel boîtier, incluant un applicateur facile à manier, et autorisant une précision améliorée à l'application.

C'est encore un autre objet de l'invention que de réaliser un tel boîtier qui soit d'une esthétique originale, qui soit économique à réaliser, et simple à utiliser.

D'autres objets encore apparaîtront dans la description détaillée qui suit.

Selon l'invention, on atteint tout ou partie de ces objets en réalisant un boîtier, notamment pour un produit cosmétique, le boîtier comprenant :
i) un fond définissant au moins un compartiment destiné à contenir au moins un produit ;
ii) un couvercle destiné à la fermeture du boîtier, le couvercle étant mobile relativement au fond ;
iii) au moins un applicateur pour l'application du produit, ledit applicateur étant apte à être couplé de manière réversible à l'un dudit fond ou dudit couvercle, l'autre dudit fond ou dudit couvercle comportant des moyens de verrouillage aptes à coopérer avec des moyens complémentaires pour assurer le verrouillage réversible du boîtier en position fermée, les moyens complémentaires étant formés par ledit applicateur ou par l'un au moins desdits applicateurs, ce (ou ces) dernier(s) étant, en position verrouillée du couvercle sur le fond, contenu(s) intégralement à l'intérieur du boîtier, et inaccessible(s) depuis l'extérieur du boîtier.

En d'autres termes, et à l'inverse de la demande EP-0 960 582 évoquée ci-avant, l'applicateur ne participe pas à la constitution d'une portion quelconque de l'élément (couvercle ou fond) auquel il est destiné à être couplé, ce dernier étant défini dans son intégralité de manière indépendante de l'applicateur.

Une telle configuration du boîtier selon l'invention n'impose (à l'exception des contraintes imposées naturellement par la nature même de l'objet, et par ses conditions d'utilisation) sensiblement aucune limite quant à la longueur du ou des applicateurs, ou quant à leur finesse. D'une manière pratique, la longueur du ou des applicateurs peut être voisine de celle du boîtier. Sa largeur peut être choisie à volonté.

Le verrouillage du boîtier en position fermée s'effectuant par la mise en engagement du couvercle (ou du fond) avec l'applicateur ou avec les applicateurs, il n'est pas possible d'oublier de remettre ceux-ci en place à l'intérieur du boîtier, faute de quoi ce dernier ne pourrait être fermé convenablement.

La position fermée correspond à une position dans laquelle le couvercle est complètement replié sur le fond, et dans laquelle le couvercle empêche l'accès aux compartiments comportant le produit. Le couplage d'au moins un applicateur sur le fond (ou le couvercle) est nécessaire pour obtenir le verrouillage du couvercle sur le fond, et le maintien de ladite position fermée.

Lors de l'ouverture du boîtier, les moyens de verrouillage du boîtier se désengagent des moyens complémentaires formés par le (ou les) applicateur(s), ce (ou ces) dernier(s) restant solidaire(s) de la partie du boîtier à laquelle ils sont couplés de manière réversible.

De préférence, le (ou les) applicateur(s) est (sont) couplés de manière amovible au fond. Cette solution est avantageuse dans la mesure où elle laisse un maximum de surface sur la face interne du couvercle pour, le cas échéant, y apposer un miroir. Toutefois, il est possible de coupler le (ou les) applicateur(s) au couvercle, et de prévoir le miroir sur une portion du fond.

Par "contenu(s) intégralement à l'intérieur du boîtier" on entend "inaccessible(s) depuis l'extérieur du boîtier", c'est à dire "inapte(s) à être utilisé(s) pour tout ou partie de la manoeuvre nécessaire à l'ouverture du boîtier".

De préférence, le couvercle est monté articulé sur le fond. L'articulation peut se faire notamment par une charnière film ou par une articulation à axe rapporté. De préférence, dans le cas d'un boîtier de forme allongée selon un axe X, l'articulation se fait autour d'un axe perpendiculaire à l'axe de plus grande longueur X.

Alternativement, l'articulation se fait autour d'un axe parallèle à l'axe de plus grande longueur X.

De préférence, cette articulation se fait autour d'un axe qui n'est pas orthogonal à un plan formé par le fond du boîtier. L'axe de plus grande longueur X est défini dans ce plan. Par exemple, ce plan est défini par une face supérieure du fond, au niveau de laquelle affleure le produit présenté dans le compartiment.

Le ou les applicateurs peuvent être aptes à être désolidarisés du fond (ou du couvercle) par un mouvement relatif au fond (ou au couvercle) selon une direction identique à la direction du mouvement du couvercle relativement au fond lors de la mise en engagement des moyens de verrouillage du couvercle (ou du fond) avec les moyens complémentaires du ou des applicateurs. Dans le cas d'un boîtier comprenant un couvercle articulé sur le fond, cette direction est sensiblement perpendiculaire au plan de fermeture du boîtier, c'est à dire au plan dans lequel s'étend l'ouverture du ou des compartiments contenant le produit.

Dans ce cas de figure, la force nécessaire à la désolidarisation du ou des applicateurs relativement au fond (ou au couvercle) est choisie de manière à être supérieure à la force nécessaire à l'ouverture du boîtier.

Le ou les applicateurs peuvent être couplés au fond (ou au couvercle) par serrage ou par encliquetage. Ainsi, chaque applicateur peut comporter un alésage, dans lequel est apte à s'engager de manière serrante un ergot correspondant faisant saillie par rapport au fond (ou au couvercle) du boîtier.

De la même manière, la mise en engagement des moyens de verrouillage du couvercle (ou du fond) avec les moyens complémentaires du ou des applicateurs peut se faire par serrage ou par encliquetage.

Ainsi, le ou les applicateurs peuvent comporter un alésage, dans lequel est apte à s'engager de manière serrante un ergot correspondant faisant saillie par rapport au couvercle (ou au fond). L'alésage destiné à la fixation de l'applicateur sur le fond (ou le couvercle) peut être distinct de l'alésage destiné au verrouillage du couvercle (ou du fond) sur l'applicateur.

Alternativement, un seul et même alésage est utilisé, ledit alésage traversant de part en part l'épaisseur du manche de l'applicateur, la hauteur de chacun des ergots correspondant sensiblement à la moitié de l'épaisseur du manche. Dans ce cas toutefois, l'ergot de la partie du boîtier comportant les moyens de verrouillage est de préférence, de section légèrement inférieure à la section de l'ergot de la partie à laquelle est couplé l'applicateur de manière à ce que, lors de l'ouverture du couvercle, le ou les applicateurs restent solidaires de ladite partie.

Selon un autre mode de réalisation, ledit ou lesdits applicateurs sont montés sur le fond (ou le couvercle) de manière à pouvoir être désolidarisés de ce dernier par un mouvement relatif au fond (ou au couvercle) selon une direction, différente de la direction du mouvement du couvercle relativement au fond lors de la mise en engagement des moyens de verrouillage du couvercle (ou du fond) avec les moyens complémentaires du ou des applicateurs.

Le mouvement de désolidarisation dudit ou desdits applicateurs relativement au fond (ou au couvercle) peut être un mouvement selon une direction perpendiculaire à la direction du mouvement du couvercle relativement au fond lors de la mise en engagement des moyens de verrouillage du couvercle (ou du fond) avec les moyens complémentaires du ou des applicateurs.

De préférence, le mouvement de désolidarisation dudit ou desdits applicateurs relativement au fond (ou au couvercle) est un mouvement selon une direction parallèle à un axe d'articulation du couvercle sur le fond.

Alternativement, le mouvement de désolidarisation dudit ou desdits applicateurs relativement au fond (ou au couvercle) est un mouvement selon une direction perpendiculaire à un axe d'articulation du couvercle sur le fond.

Avantageusement, ledit ou lesdits applicateurs, lorsqu'ils sont couplés au fond sont aptes à passer d'une première position dans laquelle la mise en engagement des moyens de verrouillage du couvercle avec les moyens complémentaires du ou des applicateurs, en vue de verrouiller le boîtier en position fermée, est possible à une seconde position dans laquelle la mise en engagement n'est pas possible.

Ainsi, dans la première position, une partie au moins du ou des applicateurs peut recouvrir au moins en partie le ou les compartiments, dans la seconde position, le ou les applicateurs étant à distance du ou des compartiments.

Dans cette configuration, et de manière préférentielle, le mouvement de désolidarisation dudit ou desdits applicateurs relativement au fond est possible essentiellement dans la première position dudit ou des applicateurs. Le passage de la première position à la seconde, et réciproquement, peut se faire selon un mouvement de pivot autour d'un axe perpendiculaire à un plan contenant une ouverture du ou des compartiments délimités par le fond.

Ainsi, dans le cas d'un boîtier utilisant deux applicateurs, l'utilisatrice extrait l'applicateur qu'elle souhaite utiliser, et fait pivoter l'autre de manière à dégager l'accès au compartiment contenant le produit à prélever. Elle applique le produit avec le premier applicateur. Après application du produit, elle peut remettre le premier applicateur en place, et extraire le second, soit pour appliquer un produit contenu dans un compartiment séparé, soit pour estomper le produit appliqué avec le premier.

De préférence, le boîtier selon l'invention comporte un miroir, notamment sur une face interne du couvercle.

Ainsi que mentionné précédemment, le boîtier peut comporter deux applicateurs, les deux applicateurs étant aptes à être couplés de manière réversible au fond (ou au couvercle) et comportant chacun un moyen complémentaire apte à coopérer avec un moyen de verrouillage correspondant du couvercle (ou du fond) en vue d'assurer le verrouillage réversible du boîtier en position fermée. Alternativement, seul un applicateur peut être utilisé pour le verrouillage du couvercle sur le fond.

Alternativement encore, le couvercle peut comporter un premier moyen de verrouillage destiné à coopérer avec un moyen complémentaire formé par un premier applicateur couplé de manière amovible au fond, tandis que le fond comporte un second moyen de verrouillage destiné à coopérer avec un moyen complémentaire formé par un second applicateur couplé de manière amovible au couvercle. L'accrochage devient plus symétrique, et de ce fait, est de meilleure qualité. A l'ouverture, lorsque le couvercle se sépare du fond, l'un des applicateurs reste solidaire du fond, l'autre suit le couvercle.

Le ou les produits peuvent être contenus dans une ou plusieurs coupelles disposées dans le ou les compartiments délimités par le fond. Le produit peut être coulé à froid ou à chaud dans les coupelles ou compacté. Le produit peut être aussi disposé directement dans le compartiment délimité par le fond.

Lorsque le boîtier est de forme allongé selon un axe X, le ou les applicateurs sont de préférence orientés selon ledit axe X.

Le ou les applicateurs peuvent comporter un manche, notamment plat, au bout duquel est formé un organe d'application, notamment un pinceau, un bloc de mousse, une brosse, un feutre, ou un élément en matériau élastomérique.

L'invention consiste, mises à part les dispositions exposées ci-dessus, en un certain nombre d'autres dispositions qui seront explicitées ci-après, à propos d'exemples de réalisation non limitatifs, décrits en référence aux figures annexées, parmi lesquelles :
- la figure 1 est une vue éclatée relative à un premier mode de réalisation du boîtier selon l'invention ;
- les figures 2A et 2B sont relatives à un second mode de réalisation du boîtier selon l'invention ; et
- la figure 3 représente une vue de détail d'une variante du second mode de réalisation.

Selon le mode de réalisation représenté à la figure 1, le boîtier 1 est de forme allongée selon un axe X. Il comprend un fond 2 délimitant deux compartiments 3 et 4. Le compartiment 3 est destiné à recevoir une coupelle 5 contenant un fard à paupières. Le compartiment 4 est destiné à recevoir une coupelle 6 contenant un fard a joues.

Sur le fond 2 est articulé, via une charnière film 27, un couvercle 20. Un miroir 21 est collé sur la surface interne du couvercle 20.

Le boîtier comprend également deux applicateurs 7 et 8.

L'applicateur 7 comprend un manche plat 9 au bout duquel est fixé un bloc de mousse floquée 10. L'applicateur 7 est destiné à l'application du fard à paupières contenu dans la coupelle 5.

L'applicateur 8 comprend un manche plat 11 au bout duquel est fixé un pinceau 12. L'applicateur 8 est destiné à l'application du fard à joues contenu dans la coupelle 6.

Au voisinage de son extrémité opposée au bloc de mousse 10, le manche 9 de l'applicateur 7 est traversé par deux trous 13, 14, alignés selon l'axe longitudinal de l'applicateur 7.

Le premier trou 13 est destiné à recevoir de façon serrante un ergot 15 prévu sur le fond 2, au voisinage de son extrémité opposée à la charnière film 27, assurant ainsi la fixation réversible de l'applicateur 7 sur le fond 2 du boîtier.

Le second trou 14 est destiné à recevoir de façon serrante un ergot 22 prévu sur la surface interne du couvercle 20, au voisinage de son extrémité opposée à la charnière film 27, participant ainsi au verrouillage du couvercle 20 sur le fond 2, et donc à la fermeture réversible du boîtier. La force d'accrochage de l'applicateur 7 sur le fond 2 est supérieure à la force d'accrochage du couvercle 20 sur l'applicateur 7.

Au voisinage de son extrémité opposée au pinceau 12, le manche 11 de l'applicateur 8 est traversé par deux trous 16, 17, alignés selon l'axe longitudinal de l'applicateur 8.

Le premier trou 16 est destiné à recevoir de façon serrante un ergot 18 prévu sur le fond 2, au voisinage de son extrémité opposée à la charnière film 27, assurant ainsi la fixation réversible de l'applicateur 8 sur le fond 2 du boîtier. Les ergots 15 et 18 sont disposés selon un axe parallèle à l'axe de la charnière 27.

Le second trou 17 est destiné à recevoir de façon serrante un ergot 23 prévu sur la surface interne du couvercle 20, au voisinage de son extrémité opposée à la charnière film 27, complétant ainsi le verrouillage du couvercle 20 sur le fond 2, déjà assuré en partie par la coopération de l'ergot 22 avec le trou 14 de l'applicateur 7. La force d'accrochage de l'applicateur 8 sur le fond 2 est supérieure à la force d'accrochage du couvercle 20 sur l'applicateur 8.

En position montée des applicateurs 7 et 8 sur le fond 2, ceux-ci s'étendent, au moins pour partie au dessus des compartiments 3 et 4.

A l'utilisation, la consommatrice cause le désengagement des ergots 22 et 23 des alésages respectifs 14 et 17 des applicateurs 7 et 8. L'accrochage des applicateurs 7 et 8 sur le fond 2 étant plus important que l'accrochage du couvercle 20 sur les applicateurs 7 et 8, ces derniers restent solidaires du fond 2.

Elle fait ensuite pivoter le couvercle 20 autour de l'axe défini par la charnière film 27.

Dans l'hypothèse où elle souhaite appliquer du fard à paupières, elle cause le désengagement de l'ergot 15 relativement à l'alésage 13 de manière à libérer l'applicateur 7. Elle fait ensuite pivoter l'applicateur 8 autour de l'ergot 18 de manière à dégager totalement l' accès aux compartiments 3 et 4. Elle applique ensuite le produit de manière classique au moyen de l'applicateur 7, en s'aidant du miroir 21 prévu sur la face interne du couvercle 20.

Elle remet ensuite l'applicateur 7 en position sur l'ergot 15.

Si ensuite, elle souhaite appliquer du fard à joues, elle cause le désengagement de l'ergot 18 relativement à l'alésage 16 de manière à libérer l'applicateur 8. Elle fait ensuite pivoter l'applicateur 7 autour de l'ergot 15 de manière à dégager totalement l'accès aux compartiments 3 et 4. Elle applique ensuite le produit de manière classique au moyen de l'applicateur 8.

Alternativement, elle peut utiliser l'applicateur 8 avant de remettre en place l'applicateur 7.

Après utilisation, elle repositionne les deux applicateurs 7 et 8 de manière adéquate sur le fond 2, en les orientant le long de l'axe X.

Elle referme le couvercle 20 en le faisant pivoter autour de l'axe 27 dans le sens inverse du mouvement d'ouverture, jusqu'à ce que les ergots 22 et 23 viennent en engagement respectivement avec les alésages 14 et 17 des applicateurs 7 et 8. Le boîtier est fermé et verrouillé. Il peut être remis dans le sac à mains de l'utilisatrice, dans l'attente d'une nouvelle utilisation.

Le mode de réalisation des figure 2A et 2B diffère du précédent essentiellement dans le couplage des applicateurs 7 et 8 sur le fond 2.

En effet, les alésages 13 et 16 du mode de réalisation précédent sont remplacés par des encoches 130, 160 débouchant sur un bord latéral intérieur des applicateurs 7 et 8 respectivement.

Ainsi, le montage des applicateurs 7 et 8 relativement au fond se fait par un mouvement des applicateurs 7 et 8 perpendiculairement à leur axe longitudinal et parallèlement à la charnière 27, dans le plan des ouvertures délimitées respectivement par les compartiments 3 et 4, et ce, jusqu'à ce que les ergots 15 et 18 viennent au contact du fond des encoches 130 et 160 respectivement. Le démontage se fait par un mouvement de sens inverse des applicateurs 7 et 8 relativement au fond 2.

En position montée des applicateurs 7 et 8, lorsque ceux ci sont alignés selon l'axe longitudinal X du boîtier, les applicateurs ne peuvent être séparés du fond par un mouvement selon une direction perpendiculaire au plan de leur manche 9 et 11 respectivement dans la mesure où le fond 2, en son extrémité opposée à la charnière 27 forme un rebord 19, empêchant un tel mouvement. Ainsi, à l'ouverture du boîtier 1, les applicateurs 7 et 8 ne risquent pas de se désolidariser du fond 2

II en est de même, lorsque les applicateurs 7 et 8 ne sont pas orientés le long de l'axe longitudinal X du boîtier. En effet, lorsqu'un applicateur 7 est entraîné en pivot autour de l'ergot 15, de manière à permettre l'accès aux compartiments 3 et 4 par l'autre applicateur 8, l'applicateur 7 ne peut être désolidarisé du fond 2 en raison de la présence du rebord 19 et de l'orientation de l'encoche 130, et en particulier de son ouverture, relativement au fond 2. Ceci est illustré très clairement à la figure 2B.

L'utilisation du boîtier selon ce mode de réalisation est par ailleurs en tous points identiques à ce qui a été décrit en référence au mode de réalisation de la figure 1. Elle ne sera donc pas reprise.

Dans la variante à un seul applicateur 7 de la figure 3, l'ergot 15 présente deux bords tronqués 150 et 151. L'encoche 130 débouche, non pas latéralement comme dans le mode de réalisation des figures 2A et 2B, mais axialement, via un passage d'entrée/sortie 131 de largeur légèrement supérieure à la distance entre les deux bords tronqués 150 et 151 de l'ergot 15, et inférieure à la largeur de l'ergot 15 selon son axe de plus grande longueur. Le passage d'entrée/sortie 131 se prolonge par une portion sensiblement circulaire 132 de diamètre légèrement supérieur à la plus grande dimension de l'ergot 15. Ainsi, l'applicateur ne peut être monté sur le fond que par un mouvement axial, parallèlement au plan de son manche 9, du fait de la forme du passage d'entrée/sortie 131 relativement à la forme de l'ergot 15 et du fait de la présence du rebord 19 formé par le fond. En revanche, une fois monté, l'applicateur 7 peut pivoter autour de l'ergot 15, de la manière représentée à la figure 2B.

Il résulte de cette configuration qu'à l'ouverture du boîtier 1, l'applicateur 7 ne risque pas de se désolidariser du fond 2. II en est de même, lorsque l'applicateur 7 n'est pas orienté le long de l'axe longitudinal X du boîtier.

Le fonctionnement d'un boîtier 1 configuré selon la variante de la figure 3 est identique au fonctionnement du mode de réalisation des figures 2A et 2B. Il ne sera donc pas repris.

Dans la description détaillée qui précède, il a été fait référence à des modes de réalisation préférés de l'invention. Il est évident que des variantes peuvent y être apportées dans le cadre de l'invention telle que définie dans les revendications suivantes.

## Revendications

1. - Boîtier (1), notamment pour un produit cosmétique, le boîtier comprenant :
i) un fond (2) définissant au moins un compartiment (3, 4) destiné à contenir au moins un produit ;
ii) un couvercle (20) destiné à la fermeture du boîtier, le couvercle étant mobile relativement au fond ;
iii) au moins un applicateur (7, 8) pour l'application du produit, ledit applicateur étant apte à être couplé de manière réversible à l'un dudit fond ou dudit couvercle, l'autre dudit fond ou dudit couvercle comportant des moyens de verrouillage (22, 23) aptes à coopérer avec des moyens complémentaires (14, 17) pour assurer le verrouillage réversible du boîtier en position fermée, les moyens complémentaires (14, 17) étant formés par ledit applicateur ou par l'un au moins desdits applicateurs (7, 8), **caractérisé en ce que** le ou les applicateurs sont, en position verrouillée du couvercle sur le fond, contens intégralement à l'intérieur du boîtier, et inaccessibles depuis l'extérieur du boîtier.

2. - Boîtier (1) selon la revendication 1 **caractérisé en ce que** le couvercle (20) est monté articulé sur le fond (2).

3. - Boîtier (1) selon la revendication 1 ou 2 **caractérisé en ce que** le couvercle est mobile relativement au fond autour d'un axe d'articulation non orthogonal à un plan formé par le fond.

4. - Boîtier (1) selon la revendication 1 ou 3 **caractérisé en ce que** le couplage d'au moins un applicateur sur le fond ou le couvercle est nécessaire pour obtenir le verrouillage du couvercle sur le fond.

5. - Boîtier (1) selon la revendication 1 ou 4 **caractérisé en ce que** ledit ou lesdits applicateurs (7, 8) sont aptes à être désolidarisés du fond (2) ou du couvercle (20) par un mouvement relatif au fond ou au couvercle selon une direction identique à la direction du mouvement du couvercle (20) relativement au fond lors de la mise en engagement des moyens de verrouillage (22, 23) avec les moyens complémentaires (14, 17) du ou des applicateurs (7, 8).

6. - Boîtier (1) selon la revendication 5 **caractérisé en ce que** la force nécessaire à la désolidarisation du ou des applicateurs (7, 8) relativement au fond (2) (ou au couvercle (20)) est supérieure à la force nécessaire à l'ouverture du boîtier (1).

7. - Boîtier (1) selon la revendication 5 ou 6 **caractérisé en ce que** le ou les applicateurs (7, 8) sont couplés au fond (2) ou au couvercle (20) par serrage ou par encliquetage.

8. - Boîtier (1) selon l'une quelconque des revendications précédentes **caractérisé en ce que** la mise en engagement des moyens de verrouillage (22, 23) avec les moyens complémentaires (14, 17) du ou des applicateurs (7, 8) se fait par serrage ou par encliquetage.

9. - Boîtier (1) selon la revendication 1 ou 2 **caractérisé en ce que** ledit ou lesdits applicateurs (7, 8) sont montés sur le fond ou sur le couvercle de manière à ne pouvoir être désolidarisés de ce dernier que par un mouvement relatif au fond (2) ou au couvercle (20) selon une direction, différente de la direction du mouvement du couvercle (20) relativement au fond lors de la mise en engagement des moyens de verrouillage (22, 23) avec les moyens complémentaires (14, 17) du ou des applicateurs (7, 8).

10. - Boîtier (1) selon la revendication 9 **caractérisé en ce que** le mouvement de désolidarisation dudit ou desdits applicateurs (7, 8) relativement au fond ou au couvercle est un mouvement selon une direction perpendiculaire à la direction du mouvement du couvercle (20) relativement au fond (2) lors de la mise en engagement des moyens de verrouillage (22, 23) avec les moyens complémentaires (14, 17) du ou des applicateurs.

11. - Boîtier (1) selon la revendication 10 **caractérisé en ce que** le mouvement de désolidarisation dudit ou desdits applicateurs (7, 8) relativement au fond ou au couvercle est un mouvement selon une direction parallèle à un axe d'articulation (27) du couvercle (20) sur le fond (2).

12. - Boîtier (1) selon la revendication 10 **caractérisé en ce que** le mouvement de désolidarisation dudit ou desdits applicateurs (7) relativement au fond ou au couvercle est un mouvement selon une direction perpendiculaire à un axe d'articulation (27) du couvercle (20) sur le fond (2).

13. - Boîtier (1) selon l'une quelconque des revendications précédentes **caractérisé en ce que** le ou les applicateurs (7, 8) sont couplés de manière réversible au fond (2) et sont aptes, lorsqu'ils sont couplés au fond (2), à passer d'une première position dans laquelle la mise en engagement des moyens de verrouillage (22, 23) avec les moyens complémentaires (14, 17) du ou des applicateurs (7, 8), en vue de verrouiller le boîtier en position fermée, est possible à une seconde position dans laquelle la mise en engagement n'est pas possible.

14. - Boîtier (1) selon la revendication 13 **caractérisé en ce que** dans la première position, une partie au moins du ou des applicateurs (7, 8) recouvre au moins en partie le ou les compartiments (3, 4), dans la seconde position, le ou les applicateurs (7, 8) étant à distance du ou des compartiments.

15. - Boîtier (1) selon la revendication 13 ou 14 **caractérisé en ce que** le mouvement de désolidarisation dudit ou desdits applicateurs (7, 8) relativement au fond (2) est possible essentiellement dans la première position dudit ou des applicateurs (7, 8).

16. - Boîtier (1) selon l'une quelconque des revendications 13 à 15 **caractérisé en ce que** le passage de la première position à la seconde, et réciproquement, se fait selon un mouvement de pivot autour d'un axe (15, 18) perpendiculaire à un plan contenant une ouverture du ou des compartiments (3, 4) délimités par le fond (2).

17. - Boîtier (1) selon l'une quelconque des revendications qui précèdent **caractérisé en ce qu'**il comporte un miroir (21), notamment sur une face interne du couvercle (20).

18. - Boîtier (1) selon l'une quelconque des revendications 1 à 17 **caractérisé en ce que** le boîtier comporte deux applicateurs (7, 8).

19. - Boîtier selon la revendication 18 **caractérisé en ce que** les deux applicateurs sont aptes à être couplés de manière réversible au fond (2) (ou au couvercle (20)) et comportent chacun un moyen complémentaire (14, 17) apte à coopérer avec un moyen de verrouillage correspondant (22, 23) du couvercle (20) (ou du fond (2)) en vue d'assurer le verrouillage réversible du boîtier en position fermée.

20. - Boîtier (1) selon la revendication 18 **caractérisé en ce qu'**un premier applicateur (7) est apte à être couplé de manière réversible au fond (2), le couvercle (20) comportant un premier moyen de verrouillage apte à coopérer avec un moyen complémentaire dudit premier applicateur, un second applicateur (8) étant apte à être couplé de manière réversible au couvercle (20), le fond (2) comportant un second moyen de verrouillage apte à coopérer avec un moyen complémentaire dudit second applicateur.

21. - Boîtier (1) selon l'une quelconque des revendications 1 à 20 **caractérisé en ce que** le boîtier est de forme allongée selon un axe X, le ou les applicateurs (7, 8), en position fermée du boîtier, étant orientés selon ledit axe X.

22. - Boîtier selon l'une quelconque des revendications qui précèdent **caractérisé en ce que** ledit ou lesdits applicateurs (7, 8) comportent un manche (9, 11) au bout duquel est formé un organe d'application (10, 12), notamment un pinceau, un bloc de mousse, une brosse, un feutre, ou un élément en matériau élastomérique.

23. - Boîtier selon l'une quelconque des revendications précédentes **caractérisé par le fait que** l'applicateur est apte à être couplé de manière réversible au fond, le couvercle comportant des moyens de verrouillage aptes à coopérer avec des moyens complémentaires formés par ledit applicateur, les moyens de verrouillage étant situés sur la face interne du couvercle.

## Claims

1. Case (1), in particular for a cosmetic product, the case comprising:
(i) a base (2) defining at least one compartment (3, 4) for containing at least one product;
(ii) a lid (20) for closing the case, the lid being mobile relative to the base;
(iii) at least one applicator (7, 8) for the application of the product, said applicator being capable of being coupled in a reversible manner to one of said base or said lid, the other of said base or said lid comprising locking means (22, 23) capable of cooperating with complementary means (14, 17) to ensure the reversible locking of the case in the closed position, the complementary means (14, 17) being formed by said applicator or by at least one of said applicators (7, 8), **characterized in that** the applicator(s) is (are) contained integrally inside the case, in the locked position of the lid on the base, and is (are) inaccessible from the outside of the case.

2. Case (1) according to Claim 1, **characterized in that** the lid (20) is mounted in an articulated manner on the base (2).

3. Case (1) according to Claim 1 or 2, **characterized in that** the lid is mobile relative to the base about an axis of articulation which is not at right angles to a plane formed by the base.

4. Case (1) according to Claim 1 or 3, **characterized in that** the coupling of at least one applicator to the base or the lid is required to obtain the locking of the lid to the base.

5. Case (1) according to Claim 1 or 4, **characterized in that** said applicator(s) (7, 8) is (are) capable of being detached from the base (2) or from the lid (20) by a movement relative to the base or to the lid in a direction which is identical to the direction of the movement of the lid (20) relative to the base when the locking means (22, 23) are brought into engagement with the complementary means (14, 17) of the applicator(s) (7, 8).

6. Case (1) according to Claim 5, **characterized in that** the force required to detach the applicator(s) (7, 8) relative to the base (2) (or to the lid (20)) is greater than the force required to open the case (1).

7. Case (1) according to Claim 5 or 6, **characterized in that** the applicator(s) (7, 8) is (are) coupled to the base (2) or to the lid (20) by clamping or by snapping-on.

8. Case (1) according to any one of the preceding claims, **characterized in that** the bringing into engagement of the locking means (22, 23) with the complementary means (14, 17) of the applicator(s) (7, 8) is carried out by clamping or by snapping-on.

9. Case (1) according to Claim 1 or 2, **characterized in that** said applicator(s) (7, 8) is (are) mounted on the base or on the lid so as to be able to be detached therefrom only by a movement relative to the base (2) or to the lid (20) in a direction which is different from the direction of the movement of the lid (20) relative to the base when the locking means (22, 23) are brought into engagement with the complementary means (14, 17) of the applicator(s) (7, 8).

10. Case (1) according to Claim 9, **characterized in that** the movement for detaching said applicator(s) (7, 8) relative to the base or to the lid is a movement in a direction perpendicular to the direction of the movement of the lid (20) relative to the base (2) when the locking means (22, 23) are brought into engagement with the complementary means (14, 17) of the applicator(s).

11. Case (1) according to Claim 10, **characterized in that** the movement for detaching said applicator(s) (7, 8) relative to the base or to the lid is a movement in a direction parallel to an axis of articulation (27) of the lid (20) on the base (2).

12. Case (1) according to Claim 10, **characterized in that** the movement for detaching said applicator(s) (7) relative to the base or to the lid is a movement in a direction perpendicular to an axis of articulation (27) of the lid (20) on the base (2).

13. Case (1) according to any one of the preceding claims, **characterized in that** the applicator(s) (7, 8) is (are) coupled in a reversible manner to the base (2) and are capable, when it is (they are) coupled to the base (2), of passing from a first position, in which the bringing into engagement of the locking means (22, 23) with the complementary means (14, 17) of the applicator(s) (7, 8) is possible, in order to lock the case in the closed position, into a second position in which the bringing into engagement is not possible.

14. Case (1) according to Claim 13, **characterized in that** in the first position, at least one part of the applicator(s) (7, 8) covers at least partially the compartment(s) (3, 4), the applicator(s) (7, 8) being remote from the compartment(s), in the second position.

15. Case (1) according to Claim 13 or 14, **characterized in that** the movement for detaching said applicator(s) (7, 8) relative to the base (2) is, in principle, possible in the first position of said applicator(s) (7, 8).

16. Case (1) according to any one of Claims 13 to 15, **characterized in that** the passage from the first position to the second, and vice versa, is carried out according to a pivoting movement about an axis (15, 18) perpendicular to a plane containing an opening of the compartment(s) (3, 4) defined by the base (2).

17. Case (1) according to any one of the preceding claims, **characterized in that** it comprises a mirror (21), in particular on one internal face of the lid (20).

18. Case (1) according to any one of Claims 1 to 17, **characterized in that** the case comprises two applicators (7, 8).

19. Case according to Claim 18, **characterized in that** the two applicators are capable of being coupled in a reversible manner to the base (2) (or to the lid (20)) and each comprise a complementary means (14, 17) capable of cooperating with a corresponding locking means (22, 23) of the lid (20) (or of the base (2)) in order to ensure the reversible locking of the case in the locked position.

20. Case (1) according to Claim 18, **characterized in that** a first applicator (7) is capable of being coupled in a reversible manner to the base (2), the lid (20) comprising a first locking means capable of cooperating with a complementary means of said first applicator, a second applicator (8) being capable of being coupled in a reversible manner to the lid (20), the base (2) comprising a second locking means capable of cooperating with a complementary means of said second applicator.

21. Case (1) according to any one of Claims 1 to 20, **characterized in that** the case is of elongate shape according to an axis X, the applicator(s) (7, 8) being oriented according to said axis X, in the closed position of the case.

22. Case according to any one of the preceding claims, **characterized in that** said applicator(s) (7, 8) comprises (comprise) a handle (9, 11) at the end of which an application member (10, 12) is formed, in particular a fine brush, a foam pad, a brush, a felt tip or an element made of elastomeric material.

23. Case according to any one of the preceding claims, **characterized in that** the applicator is capable of being coupled in a reversible manner to the base, the lid comprising locking means capable of cooperating with complementary means formed by said applicator, the locking means being located on the internal face of the lid.

## Patentansprüche

1. Gehäuse (1), insbesondere für ein Kosmetikprodukt, wobei das Gehäuse aufweist:
i) einen Boden (2), der mindestens ein Abteil (3, 4) definiert, das dazu bestimmt ist, mindestens ein Produkt zu enthalten;
ii) einen Deckel (20), der zum Verschließen des Gehäuses bestimmt ist, wobei der Deckel bezüglich des Bodens beweglich ist;
iii) mindestens einen Applikator (7, 8) zum Auftragen des Produkts, wobei der Applikator reversibel entweder mit dem Boden oder dem Deckel gekoppelt werden kann, wobei der andere, Boden oder Deckel, Verriegelungsmittel (22, 23) aufweist, die mit komplementären Mitteln (14, 17) zusammenwirken können, um die reversible Verriegelung des Gehäuses in der geschlossenen Stellung zu gewährleisten, wobei die komplementären Mittel (14, 17) vom Applikator oder von mindestens einem der Applikatoren (7, 8) gebildet werden, **dadurch gekennzeichnet, dass** der oder die Applikator(en) in der auf dem Boden verriegelten Stellung des Dekkels vollständig im Inneren des Gehäuses enthalten und von außerhalb des Gehäuses unzugänglich sind.

2. Gehäuse (1) nach Anspruch 1, **dadurch gekennzeichnet, dass** der Deckel (20) an den Boden (2) angelenkt montiert ist.

3. Gehäuse (1) nach Anspruch 1 oder 2, **dadurch gekennzeichnet, dass** der Deckel bezüglich des Bodens um eine Anlenkachse beweglich ist, die nicht orthogonal zu einer vom Boden gebildeten Ebene ist.

4. Gehäuse (1) nach Anspruch 1 oder 3, **dadurch gekennzeichnet, dass** die Kopplung mindestens eines Applikators mit dem Boden oder dem Deckel notwendig ist, um die Verriegelung des Deckels am Boden zu erhalten.

5. Gehäuse (1) nach Anspruch 1 oder 4, **dadurch gekennzeichnet, dass** der oder die Applikatoren (7, 8) durch eine Bewegung bezüglich des Bodens oder des Deckels in einer Richtung gleich der Bewegungsrichtung des Deckels (20) bezüglich des Bodens beim Ineingriffbringen der Verriegelungsmittel (22, 23) mit den komplementären Mitteln (14, 17) des oder der Applikatoren (7, 8) vom Boden (2) oder vom Deckel (20) gelöst werden können.

6. Gehäuse (1) nach Anspruch 5, **dadurch gekennzeichnet, dass** die Kraft, die zum Lösen des oder der Applikatoren (7, 8) vom Boden (2) oder vom Deckel (20) notwendig ist, größer ist als die für das Öffnen des Gehäuses (1) notwendige Kraft.

7. Gehäuse (1) nach Anspruch 5 oder 6, **dadurch gekennzeichnet, dass** der oder die Applikatoren (7, 8) mit dem Boden (2) oder dem Deckel (20) durch Einspannen oder Einrasten gekoppelt sind.

8. Gehäuse (1) nach einem der vorhergehenden Ansprüche, **dadurch gekennzeichnet, dass** das Ineingriffbringen der Verriegelungsmittel (22, 23) mit den komplementären Mitteln (14, 17) des oder der Applikatoren (7, 8) durch Einspannen oder durch Einrasten erfolgt.

9. Gehäuse (1) nach Anspruch 1 oder 2, **dadurch gekennzeichnet, dass** der oder die Applikatoren (7, 8) so auf den Boden oder den Deckel montiert sind, dass sie von letzterem nur durch eine Bewegung bezüglich des Bodens (2) oder des Deckels (20) in einer Richtung gelöst werden können, die sich von der Bewegungsrichtung des Deckels (20) bezüglich des Bodens beim Ineingriffbringen der Verriegelungsmittel (22, 23) mit den komplementären Mitteln (14, 17) des oder der Applikatoren (7, 8) unterscheidet.

10. Gehäuse (1) nach Anspruch 9, **dadurch gekennzeichnet, dass** die Bewegung des Lösens des oder der Applikatoren (7, 8) vom Boden oder vom Deckel eine Bewegung in einer Richtung lotrecht zur Bewegungsrichtung des Deckels (20) bezüglich des Bodens (2) beim Ineingriffbringen der Verriegelungsmittel (22, 23) mit den komplementären Mitteln (14, 17) des oder der Applikatoren ist.

11. Gehäuse (1) nach Anspruch 10, **dadurch gekennzeichnet, dass** die Bewegung des Lösens des oder der Applikatoren (7, 8) vom Boden oder vom Deckel eine Bewegung in einer Richtung parallel zu einer Anlenkachse (27) des Deckels (20) am Boden (2) ist.

12. Gehäuse (1) nach Anspruch 10, **dadurch gekennzeichnet, dass** die Bewegung des Lösens des oder der Applikatoren (7, 8) vom Boden oder vom Deckel eine Bewegung in einer Richtung lotrecht zu einer Anlenkachse (27) des Deckels (20) am Boden (2) ist.

13. Gehäuse (1) nach einem der vorhergehenden Ansprüche, **dadurch gekennzeichnet, dass** der oder die Applikatoren (7, 8) reversibel an den Boden (2) gekoppelt und in der Lage sind, wenn sie an den Boden (2) gekoppelt sind, von einer ersten Stellung, in der das Ineingriffbringen der Verriegelungsmittel (22, 23) mit den komplementären Mitteln (14, 17) des oder der Applikatoren (7, 8) zum Verriegeln des Gehäuses in der geschlossenen Stellung möglich ist, in eine zweite Stellung überzugehen, in der das Ineingriffbringen nicht möglich ist.

14. Gehäuse (1) nach Anspruch 13, **dadurch gekennzeichnet, dass** in der ersten Stellung zumindest ein Teil des oder der Applikatoren (7, 8) zumindest zum Teil das oder die Abteile (3, 4) bedecken, während in der zweiten Stellung der oder die Applikatoren (7, 8) sich in Abstand zu dem oder den Abteilen befinden.

15. Gehäuse (1) nach Anspruch 13 oder 14, **dadurch gekennzeichnet, dass** die Bewegung des Lösens des oder der Applikatoren (7, 8) vom Boden (2) hauptsächlich in der ersten Stellung des oder der Applikatoren (7, 8) möglich ist.

16. Gehäuse (1) nach einem der Ansprüche 13 bis 15, **dadurch gekennzeichnet, dass** der Übergang von der ersten in die zweite Stellung und umgekehrt gemäß einer Schwenkbewegung um eine Achse (15, 18) erfolgt, die lotrecht zu einer Ebene liegt, die eine Öffnung des oder der Abteile (3, 4) enthält, die vom Boden (2) begrenzt werden.

17. Gehäuse (1) nach einem der vorhergehenden Ansprüche, **dadurch gekennzeichnet, dass** es einen Spiegel (21) insbesondere auf einer Innenseite des Deckels (20) aufweist.

18. Gehäuse (1) nach einem der Ansprüche 1 bis 17, **dadurch gekennzeichnet, dass** das Gehäuse zwei Applikatoren (7, 8) aufweist.

19. Gehäuse nach Anspruch 18, **dadurch gekennzeichnet, dass** die zwei Applikatoren reversibel mit dem Boden (2) (oder mit dem Deckel (20)) gekoppelt werden können und je ein komplementäres Mittel (14, 17) aufweisen, das mit einem entsprechenden Verriegelungsmittel (22, 23) des Deckels (20) (oder des Bodens (2)) zusammenwirken kann, um die reversible Verriegelung des Gehäuses in der geschlossenen Stellung zu gewährleisten.

20. Gehäuse (1) nach Anspruch 18, **dadurch gekennzeichnet, dass** ein erster Applikator (7) reversibel mit dem Boden (2) gekoppelt werden kann, wobei der Deckel (20) ein erstes Verriegelungsmittel aufweist, das mit einem komplementären Mittel des ersten Applikators zusammenwirken kann, während ein zweiter Applikator (8) reversibel mit dem Deckel (20) gekoppelt werden kann, wobei der Boden (2) ein zweites Verriegelungsmittel aufweist, das mit einem komplementären Mittel des zweiten Applikators zusammenwirken kann.

21. Gehäuse (1) nach einem der Ansprüche 1 bis 20, **dadurch gekennzeichnet, dass** das Gehäuse eine gemäß einer Achse X längliche Form hat, wobei der oder die Applikatoren (7, 8) in der geschlossenen Stellung des Gehäuses gemäß der Achse X ausgerichtet sind.

22. Gehäuse nach einem der vorhergehenden Ansprüche, **dadurch gekennzeichnet, dass** der oder die Applikatoren (7, 8) einen Stiel (9, 11) aufweisen, an dessen Ende ein Auftragorgan (10, 12) ausgebildet ist, insbesondere ein Pinsel, ein Schaumstoffblock, eine Bürste, ein Filz, oder ein Element aus Elastomermaterial.

23. Gehäuse nach einem der vorhergehenden Ansprüche, **dadurch gekennzeichnet, dass** der Applikator reversibel mit dem Boden gekoppelt werden kann, wobei der Deckel Verriegelungsmittel aufweist, die mit vom Applikator gebildeten komplementären Mitteln zusammenwirken können, wobei die Verriegelungsmittel sich auf der Innenseite des Deckels befinden.
